# EUROPÄISCHE PATENTSCHRIFT

(11) **EP 0 327 610 B1**
(45) Veröffentlichungstag und Bekanntmachung des Hinweises auf die Patenterteilung: **25.09.1991**
(21) Anmeldenummer: 88905651.1
(22) Anmeldetag: 18.07.1988
(51) Int. Cl.: B02B 3/04

(54) **VORRICHTUNG ZUM SCHÄLEN UND ENTKEIMEN VON MAISKÖRNERN**
DEVICE FOR HUSKING AND SEEDING MAIZE GRAINS
DISPOSITIF PERMETTANT L'EPLUCHAGE ET L'EGRENAGE DES GRAINS DE MAIS

(30) Priorität: 22.07.1987 CH 2783/87
(43) Veröffentlichungstag der Anmeldung: 16.08.1989
(73) Patentinhaber: BÜHLER AG, 9240 Uzwil (CH)
(72) Erfinder: MÜLLER, Roman, CH-9244 Niederuzwil (CH)
(74) Vertreter: Fillinger, Peter, Dr.
(86) Internationale Anmeldenummer: CH8800126
(87) Internationale Veröffentlichungsnummer: WO8900454

(56) Entgegenhaltungen:
- DE-C- 111 569
- GB-A- 701 169
- GB-A- 2 158 691
- US-A- 2 108 655
- US-A- 3 628 582
- US-A- 4 581 798

## Beschreibung

Die vorliegende Erfindung bezieht sich auf eine Vorrichtung gemäss dem Oberbegriff des Anspruchs 1.

Eine vorrichtung dieser Art ist aus der GB-A-701169 bekannt. Mais wird heute in grossen Mengen zu den verschiedensten Endprodukten verarbeitet. Ausser der Nassentkeimung der Maiskörner für die Stärkeherstellung erfolgt deren Entkeimen und Mahlen für die übrigen Verwendungszwecke auf müllerischem Weg. Die Endprodukte der müllerischen Verarbeitung werden im wesentlichen der Futtermittel- und Ölindustrie, der Brauereiindustrie, der Polentagriessherstellung, der Snackprodukteindustrie oder der Cornflakesherstellung zugeführt. Jeder dieser Verwendungszwecke stellt unterschiedliche Anforderungen an die müllerische Verarbeitung, wobei in der Reihenfolge der genannten Verwendungszwecke der Investitions- und der Verarbeitungsaufwand für die müllerische Verarbeitung steigen.

Die erfindungsgemässe Vorrichtung dient der Herstellung von Flaking Grits, die das Ausgangsprodukt für die Cornflakesherstellung darstellen. Hier sind die Anforderungen an die Müllerei am höchsten. Seit Jahrzehnten erfolgt hierfür die Maisentkeimung und -schälung im "Beall-Entkeimer". Dieser weist einen Stator auf, in dessen Statorgehäuse ein Rotor drehbar gelagert ist. Das Statorgehäuse und der Rotor bilden einen wenigstens näherungsweise im Querschnitt ringförmigen Behandlungsraum und haben an ihren einander zugewandten Seiten Noppen. Die Statorinnenseite ist in Umfangsrichtung zudem abwechselnd in mit Noppen bzw. in mit einer Sieblochung versehene Durchfallsegmente unterteilt. Diese bekannte Vorrichtung hat weiter ein zweiteiliges Statorgehäuse, dessen beide Hälften durch eine horizontale Ebene getrennt und um eine Scharnierachse gegeneinander schwenkbar und im geschlossenen Zustand miteinander verschraubbar sind. Wird die obere Hälfte des Statorgehäuses entfernt (hochgeklappt), bildet die untere Hälfte eine im Querschnitt halbkreisförmige Mulde, in der der in endseitigen Lagerhalbschalen gehaltene Rotor liegt. Durch ein Hochklappen der oberen Statorgehäusehälfte wird die untere Hälfte des Behandlungsraumes daher nicht zugänglich. Der Rotor muss hierfür zusätzlich ausgebaut werden. Der Beall-Entkeimer hat weiter einen konischen Arbeitsraum, der sich vom Eintrittsende zum Abwurfende im Durchmesser vergrössert und entsprechend sind das Statorgehäuse und der Rotor konisch ausgebildet. Ist der Arbeitsraum in Richtung des Rotorradius entsprechend der Beschaffenheit des zu verarbeitenden Mais zu verändern, so wird der Rotor achsial im Statorgehäuse verschoben. Dies erfordert eine vergleichsweise aufwendige Lagerung. Müssen solche Maschinen für grössere Leistungen mit längeren Behandlungsräumen gebaut werden, wird zwangsweise auch der Durchmesser von Rotor und Statorgehäuse gegen das Abwurfende hin entsprechend vergrössert. Ein weiterer Nachteil dieser Vorrichtung ist die Tatsache, dass der Maisstaubanteil in den Flaking Grits hoch ist, was die Ausbeute verschlechtert.

Die vorliegende Erfindung stellt sich die Aufgabe, eine Vorrichtung der erwähnten Art derart zu verbessern, dass der Behandlungsraum im Störungsfall leicht zugänglich und der Schäl- und Entkeimvorgang optimal führbar ist. Diese Aufgabe wird durch die kennzeichnenden Merkmale des Anspruchs 1 gelöst.

Durch die an den lösbaren Gehäusewandteilen vorgesehenen, radial verstellbaren Noppensegmente können bei laufender Maschine Verstopfungen im Behandlungsraum behoben werden. Weiter kann der Querschnitt des Behandlungsraumes ohne achsiale Verschiebung des Rotors der Beschaffenheit des Verarbeitungsgutes angepasst werden.

Hat der im Querschnitt ringförmige Behandlungsraum über seine ganze Länge den gleichen oder mindestens näherungsweise gleichen Durchmesser, so kann dessen Länge vergrössert werden, ohne dass die Maschine in Breite und Höhe raumbeanspruchender wird. Zudem wird durch diese Massnahme der Staubanfall im Abwurf stark reduziert und die erforderliche Antriebsleistung wird bei gleichem Produktsdurchsatz kleiner. Der geringe Staubanteil im Abwurf hat den Vorteil, dass dieser nicht wie bisher gemeinsam mit dem Durchfall den weiteren Sichtern zugeführt werden muss. Der Aufwand für die nachfolgende Sichtung wird dadurch geringer. Ein weiterer Vorteil ergibt sich dadurch, dass bei gleicher Rotorlänge wie beim Beall-Entkeimer und bei gleicher Arbeitsqualität die Leistung bei halbem Kraftbedarf verdoppeln lässt.

Weist die erfindungsgemässe Vorrichtung die Merkmale der Ansprüche 6 und 7 auf, kann der Behandlungsraum im Störungsfalle mit wenigen Handgriffen über einen Umfangswinkel von zirka 270° freigelegt und die Störung behoben werden.

Bei der Ausführungsform nach Anspruch 6 besteht die Möglichkeit, in den Endbereichen des Behandlungsraumes den radialen Abstand der verstellbaren Noppensegmente unterschiedlich einzustellen und damit die Arbeitsweise der Vorrichtung optimal einzustellen.

Ist der Rotor entsprechend dem Anspruch 13, gestaltet können die einem starken Verschleiss unterworfenen Noppensegmente sowohl statorseitig als auch rotorseitig ausgewechselt werden, ohne dass der Rotor ausgewechselt werden muss. Dadurch werden die Stillstandzeiten der Maschine und der Unterhaltsaufwand stark verringert.

Anhand der beiliegenden schematischen Zeichnung wird die Erfindung beispielsweise erläutert. Es zeigen:

- Fig. 1: eine Seitenansicht einer Vorrichtung, wobei Teile des Statorgehäuses weggelassen sind,
- Fig. 2: einen Schnitt längs der Linie II-II in Fig. 1,
- Fig. 3: und 4 einen Ausschnitt aus Fig. 2,
- Fig. 5: eine Seitenansicht eines zweiten Ausführungsbeispiels einer Vorrichtung,
- Fig. 6: ein Schema einer Maisverarbeitungsanlage, und
- Fig. 7 bis 11: Darstellungen entsprechend der Fig. 3 von weiteren Ausführungsbeispielen.

Der Stator 1 der in den Fig. 1 und 2 gezeigten Vorrichtung weist ein Statorgehäuse 2 auf, das einen darin drehbar gelagerten Rotor 3 umgibt und auf den horizontalen Tragrahmen 5 eines Ständers 4 montiert und nach unten in einen anschliessenden Trichter 6 offen ist. Durch diesen wird der Durchfall abgeführt. Eine Längsstrebe 7, auf der ein Noppensegment 8 mit gegen den Behandlungsraum 9 gerichteten Noppen befestigt ist, überbrückt den Rahmen 5 in Längsrichtung. Das Statorgehäuse 2 ist endseits je durch eine Stirnplatte 10 und 11 geschlossen deren Oberseiten durch eine Längsstrebe 12 verbunden und versteift sind. Diese trägt ein weiteres Noppensegment 13, dessen in den Behandlungsraum 9 gerichtete Noppen jenen des Noppensegmentes 8 diametral gegenüber liegen. Zudem ist sie mit zwei einstellbaren Aspirationsschlitzen A) versehen, damit der Raum des Durchfalls hinreichend belüftbar ist. Die Schraubverbindung zwischen der Längsstrebe 12 und dem Noppensegment 13 kann durch Verstellschrauben erfolgen, mit denen der radiale Abstand des Noppensegments 13 vom Rotor 3 einstellbar ist.

Zwischen den beiden Stirnplatten 10 und 11 und zu gegenüber liegenden Seiten der Längsstreben 7 und 12 sind weiter zwei lösbare Gehäusewandteile 14 und 15 des Statorgehäuses 2 vorhanden. An deren Enden befinden sich Winkelprofile 16, die mit den Stirnplatten 10 bzw. 11 verschraubt sind. An die beiden Stirnplatten 10 und 11 grenzen die Gehäusewandteile 14 und 15 mit Endplatten 17, die unter sich durch zwei Winkelprofilleisten 18 und 19 und eine U-Profilstrebe 20 fest verbunden sind. In die U-Profilstrebe 20 ist ein weiteres Noppensegment 21 eingeschraubt. Weiter ist zwischen der U-Profilstrebe 20 einerseits und den L-Profilleisten anderseits je ein Durchfallsegment 22 in Form eines Lochblechs befestigt. Die L-Profilleisten 18, 19, die U-Profilstrebe 20 mit dem Noppensegment 21 sowie die Endplatten 17 bilden eine bauliche Einheit. Diese bildet mit den Winkelprofilen 16 einen Gehäusewandteil 14 oder 15 mit denen sie an den Enden je durch eine Verstellschraube 23 verbunden sind. Bei einem Drehen der Verstellschrauben 23, wozu der manuelle Kraftaufwand gering ist, wird die ganze Baueinheit gegen die Längsmittelachse des Behandlungsraumes hin oder von dieser weg verschoben. Wird die Verschraubung zwischen den Winkelprofilleisten 16 und den anliegenden Stirnplatten 10, 11 gelöst, können beide Gehäusewandteile 14, 15, das heisst, die Baueinheit 17 bis 21 einschliesslich die Winkelprofilleisten 16 nach der Seite weggenommen und der Behandlungsraum 9 mit dem Rotor 3 weitgehend frei gelegt werden.

Ein im Querschnitt achteckiges Hohlprofil mit endseitigen Achsstummeln 25 bildet den Kern 24 des Rotors 3. Mit diesen ist er in Drehlagern des Statorgehäuses 2 antreibbar gelagert. Über die Länge des Kerns 24 sind auf dessen ebenen Abschnitten im Querschnitt kreissegmentartige Noppenplatten 26 lösbar aufgeschraubt. Diese Noppenplatten 26 sind stachelartig mit Noppen besetzt, wobei die Noppen im Eintrittsbereich (Fig. 1, links) wendelförmig angeordnet oder strukturiert sind.

Die Umhüllungsfläche des Rotors 3 ist ein Zylindermantel. Entsprechend weist der Behandlungsraum 9 angenähert eine im Querschnitt ringzylindrische Form auf. Die relative Geschwindigkeit zwischen stator- und rotorseitigen Noppen ist daher über die ganze Länge des Behandlungsraumes gleich. Die Umhüllungsfläche kann indessen auch leicht konisch sein, ohne dass dadurch die Vorteile der Erfindung insgesamt in Frage gestellt wären. Wie die Fig. 3 zeigt, kann durch ein Drehen der Verstellschrauben 23 in radialer Richtung die Breite des Behandlungsraums 9 verändert werden, indem die sich gegenüber liegenden Noppenplatten 21 der beiden Gehäusewandteile 14, 15 mit den angrenzenden Durchfallsegmenten 22 gegen den Rotor 3 bzw. von diesem weg bewegt werden. Zweckentsprechend kann durch eine Einstellung der Verstellschrauben 23 die Breite des Behandlungsraumes 9 im Eintrittsbereich grösser oder kleiner als im Abwurfbereich eingestellt werden. Die Form des Behandlungsraumes 9 ist daher in optimaler Weise der Qualität der zu verarbeitenden Maissorte anpassbar.

Der zu behandelnde Mais wird durch einen Einlaufstutzen 27 im Statorgehäuse 2 in den Behandlungsraum 9 geschüttet. Durch die wendelförmig strukturierte Oberfläche des Rotors im Eintrittsbereich werden die Maiskörner in den Behandlungsraum eingezogen, zwischen den Noppen zerrieben und gegen das entferntere Ende gedrückt, wo die den Abstoss bildenden Endospermteile in eine Kammer 28 zwischen dem Rotor 3 und der Stirnplatte 11 gelangen. Die Stirnplatte 11 ist von einer Austrittöffnung 29 durchsetzt, durch die der Abstoss in einen Austragtrichter 30 fällt und die mit einer Klappe 31 verschliessbar ist. Deren Schliesskraft ist durch ein Verstellgewicht 32 einstellbar, das auf einem mit der Klappe 31 fest verbundenen Waagarm 33 verschoben werden kann. Mit der Lage des Verstellgewichts 32 wird die Durchlaufzeit der Endospermteile durch den Behandlungsraum 9 beeinflusst.

Während des Zerreibens des Maiskorns im Behandlungsraum 9 werden Schale, Keim und Endospermteile getrennt und die gelösten Schalen, die Keime und ein geringer Anteil der Endospermteile fallen durch die Durchfallsegmente 22 in den Trichter 6. Die grösseren Endospermteile durchwandern die Behandlungszone 9 und treten als Abstoss durch die Austrittsöffnung 29 in den Austragtrichter 30.

Tritt im Betriebszustand der Maschine im Behandlungsraum 9 eine Verstopfung auf, so kann diese dadurch beseitigt werden, dass auf einer Seite das Noppensegment 21 mit den angrenzenden Durchfallsegmenten 22 durch ein Drehen der Verstellschrauben 23 radial nach aussen bewegt wird, bis sich die Verstopfung löst. Anschliessend wird das Noppensegment wieder in seine Arbeitslage gebracht.

Durch den im Behandlungsraum stattfindenden Reibprozess sind sowohl die Noppenplatten 26 als auch die Noppensegmente 8, 13 und 21 einem starken Verschleiss unterworfen. Sind am Rotor 3 die Noppenplatten 26 zu ersetzen, so genügt es, eines der beiden Gehäusewandteile 14 oder 15 nach dem Lösen der Schraubenverbindungen 34 vollständig zu entfernen. Danach kann eine der Noppenplatten 26 nach der andern am Rotor 3 gelöst und ersetzt werden. Sind die vier Noppensegmente 8, 13 und 21 zu ersetzen, werden beide Wandteile 14 und 15 in der beschriebenen Art nach dem Lösen der Schraubenverbindungen 34 entfernt und die verschlissenen Noppensegmente ausgewechselt.

Eine Verdoppelung der Leistung bei geringstem konstruktiven Aufwand und Platzbedarf ergibt sich bei der Ausführungsform nach Fig. 5. Hier sind sowohl der Stator als auch der Rotor symmetrisch mit Bezug auf eine vertikale, zur Rotorachse rechtwinklige Symmetrieebene ausgebildet, in der der Einlaufstutzen 27 liegt. Der Produkteinzug erfolgt durch eine sich aus der Symmetrie ergebende entgegengerichtete Wendelstruktur am Rotor 3 im Eintrittsbereich und ebenso erfolgt der Abwurf der grösseren Endospermteile an beiden Enden des Rotorgehäuses in entsprechende Austragtrichter 30 bzw. 30′.

Das durch den Einlaufstutzen 27 zugeführte Korngut wird im Behandlungsraum aufgeteilt und in zwei entgegengesetzte Richtungen umgelenkt. Nach beiden Richtungen wird das Korn der gleichen Behandlung unterworfen und der Durchfall entsprechend in zwei getrennten Trichtern 6, 6′ aufgefangen und für die weitere Verarbeitung wieder zusammengeführt. Auch der aus den Trichtern 30 und 30′ ausgetragene Abstoss, das heisst, die grösseren Endospermteile werden für die weitere Verarbeitung vereinigt.

Fig. 6 zeigt eine Herstellungsanlage für Flaking Grits, in die eine erfindungsgemässe Vorrichtung 35 zum Schälen und Entkeimen der Maiskörner integriert ist. Nach den speziellen Aggregaten 36 für die Vorbereitung der Maiskörner mittels Wasser und/oder Dampf gelangen die Körner in die erfindungsgemässe Vorrichtung 35. Dank des mehl- und schalenfreien Abstosses, kann dieser direkt über einen Zyklon 37 einem Plansichter 38 zugeführt werden. Eine Vereinigung des Abstosses mit dem Durchfall, wie dies bei der Verwendung bekannter Vorrichtungen (wegen des Mehl- und Schalenanteils von bis zu 7% im Abstoss) erforderlich ist, ist nicht notwendig. Der Durchfall gelangt über weitere Zyklone 39 und 40 zu einem Turbosichter 41, der die im Durchfall enthaltenen Endospermteile ausscheidet und über eine Wägevorrichtung 42 einem zweiten Plansichter 43 zuführt. Der konstruktiv aufwendigere Reinigungsweg für den Durchfall mit einem Turbosichter kann, da er durch den Abstoss nicht mehr wie bisher belastet ist, kleiner und daher preisgünstiger dimensioniert werden.

Bei den Ausführungsbeispielen gemäss den Fig. 7 bis 11 bezeichnen gleiche Hinweisziffern gleiche Teile wie bei den Beispielen nach den Fig. 1 bis 5. Das Beispiel nach Fig. 7 unterscheidet sich von jenen dadurch, dass der radiale Abstand zwischen den Durchfallsegmenten 22 einerseits und dem Rotor 3 anderseits ebenfalls verstellbar ist. Zu diesem Zweck sind die Durchfallsegmente 22 endseits durch Flanschplatten 36, welche von einem Schlitzloch 37 durchbrochen sind, versteift. Diese Flanschplatten 36 liegen gegen die Endplatten 17 an. Weiter ist der an die Profilleiste 18 angrenzende Bereich des Durchfallsegmentes 22 nach aussen zurückgebogen, so dass er gegen diese eine Anlagefläche 38 bildet. Die Flanschplatte 36 ist an der Endplatte mittels einer durch das Schlitzloch 37 geführten Schraube 39 fest schraubbar und übergreift zudem den anderen, nach aussen abgewinkelten Endbereich des Durchfallsegmentes 22 mit einer Abkröpfung 40. Diese, wie auch das Durchfallsegment 22 sind mit einem Schlitzloch 41 versehen, durch die ein fest im Schenkel der U-Profilstrebe 20 sitzender Gewindeschaft 42 greift. Durch das Festziehen einer Mutter 43 auf dem Gewindeschaft 42 wird die Flanschplatte 36 mit der U-Profilstrebe 20 fest verbunden. Für die Verstellung des radialen Abstandes des Durchfallsegmentes 22 vom Rotor 3 brauchen somit lediglich die Schrauben 39 und die Muttern 40 gelockert und das Durchfallsegment verschoben zu werden.

Beim Beispiel nach Fig. 8 ist das Statorgehäuse 2 gleich ausgebildet wie beim Beispiel nach Fig. 7. Verschieden ist die Gestaltung des Kernes 3. Nicht auf jedem ebenen Abschnitt des im Querschnitt achteckigen Kernes 24 sondern nur auf jedem zweiten ist eine Noppenplatte 26 angebracht. Die dazwischen liegenden Abschnitte sind mit einer ebenen Blindplatte 24 besetzt. Das Ausführungsbeispiel nach Fig. 9 unterscheidet sich von jenem nach Fig. 7 dadurch, dass die Durchfallsegmente 22 nicht parallel zum Umhüllungsmantel des Rotors 3 gebogen sondern eben sind.

Beim Beispiel nach Fig. 10 fehlen (im Unterschied zu den vorangehenden Beispielen) statorseitig die Noppensegmente. Die Noppensegmente 8 und 13 sind durch Blindplatten 45 und die Noppensegmente 21 durch Durchfallsegmente 46 ersetzt. Zudem weist der Behandlungsraum 9 einen achteckigen Ringquerschnitt auf.

Beim Ausführungsbeispiel nach Fig. 11 sind die Noppensegmente 8 und 13 des Statorgehäuses vorhanden, wogegen die Noppensegmente 21 durch Durchfallsegmente ersetzt sind.

## Patentansprüche

1. Vorrichtung zum Schälen und Entkeimen von Maiskörnern mit einem Stator (1), in dessen Statorgehäuse (2) ein Rotor (3) drehbar gelagert ist, der im Bereich des Behandlungsraumes (9) wenigstens teilweise mit Noppen besetzt ist, wobei die den Behandlungsraum (9) begrenzende Innenseite des Statorgehäuses mit einer Sieblochung versehene Durchfallsegmente (21, 22) aufweist, dadurch gekennzeichnet, dass das Statorgehäuse (2) nebst mindestens einem ortsfesten Gehäusewandteil wenigstens zwei lösbare Gehäusewandteile (14, 15) aufweist, und dass wenigstens die lösbaren Gehäusewandteile (14, 15) je mindestens ein Noppensegment (21) aufweisen, welche radial verstellbar zur Drehachse des Rotors sind.

2. Vorrichtung nach Anspruch 1, dadurch gekennzeichnet, dass der Rotor (3) im Bereich des Behandlungsraumes (9) in grober Näherung den gleichen Durchmesser aufweist.

3. Vorrichtung nach Anspruch 1, dadurch gekennzeichnet, dass am Statorgehäuse (2), dem Behandlungsraum (9) zugewandt abwechselnd Noppensegmente (8, 13, 21) und Durchfallsegmente (21, 22) vorhanden sind, und dass mindestens eines der Noppensegmente (21) am Statorgehäuse (2) radial verstellbar zur Drehachse des Rotors (3) gelagert ist.

4. Vorrichtung nach Anspruch 1, dadurch gekennzeichnet, dass die zwei lösbaren Gehäusewandteile (14, 15) symmetrisch mit Bezug auf eine die Rotordrehachse enthaltende Ebene angeordnet sind.

5. Vorrichtung nach einem der Ansprüch 1 bis 4, dadurch gekennzeichnet, dass an der Statorgehäuseaussenseite Verstellmittel (23) für das Verstellen der Noppensegmente (21) vorhanden sind.

6. Vorrichtung nach Anspruch 5, dadurch gekennzeichnet, dass die Verstellmittel (23) in den Endbereichen des Behandlungsraums (9) angeordnet sind.
7. Vorrichtung nach einem der Ansprüche 1 bis 4, bei der der Stator eine horizontale Standebene aufweist, dadurch gekennzeichnet, dass die erwähnte Ebene rechtwinklig zur Standebene orientiert ist.

8. Vorrichtung nach einem der Ansprüche 1 bis 4, dadurch gekennzeichnet, dass das Statorgehäuse (2) in vier Gehäusesektoren unterteilt ist, und dass zwei dieser Gehäusesektoren lösbare Gehäusewandteile (14, 15) bilden.

9. Vorrichtung nach Anspruch 8, dadurch gekennzeichnet, dass die die beiden lösbaren Gehäusewandteile (14, 15) bildenden Gehäusesektoren nebst dem Noppensegment (21) zwei Durchfallsegmente (22) aufweisen.

10. Vorrichtung nach Anspruch 8, dadurch gekennzeichnet, dass zwei sich gegenüberliegende und die Ebene schneidende Gehäusesektoren fest mit dem Stator (1) verbunden sind.

11. Vorrichtung nach Anspruch 10, dadurch gekennzeichnet, dass die mit dem Stator (1) fest verbundenen Gehäusesektoren je ein Noppensegment (8, 13) aufweisen.

12. Vorrichtung nach Anspruch 11, dadurch gekennzeichnet, dass wenigstens eines der beiden Noppensegmente (8, 13) zur Rotordrehachse achsial verstellbar am Gehäusesektor angeordnet ist.

13. Vorrichtung nach einem der Ansprüche 1 bis 4, dadurch gekennzeichnet, dass der Rotor (3) einen im Querschnitt ein gleichmässiges Vieleck bildenden Kern (24) aufweist, an dem lösbar mit Noppen besetzte, im Querschnitt kreissegmentförmige Noppenplatten (26) befestigt sind.

14. Vorrichtung nach Anspruch 13, dadurch gekennzeichnet, dass sich die Noppenplatten (26) einstückig über die ganze Länge des Behandlungsraumes (9) erstrecken.

15. Vorrichtung nach Anspruch 14, dadurch gekennzeichnet, dass die Noppenplatten (26) im Eintrittsbereich des Behandlungsraumes (9) mit wendelförmig verlaufenden Noppen oder Rippen versehen sind.

16. Vorrichtung nach einem der Ansprüche 13 bis 15, dadurch gekennzeichnet, dass die Umhüllungsfläche des Rotors (3) eine Zylinderfläche ist.

17. Vorrichtung nach einem der Ansprüche 13 bis 15, dadurch gekennzeichnet, dass die Umhüllungsfläche des Rotors (3) eine Konusfläche ist, welche sich gegen das Eintritts- oder das Abwurfende des Behandlungsraumes (9) verjüngt.

18. Vorrichtung nach einem der Ansprüche 1 bis 17, bei der das Statorgehäuse (2) eine Eintrittsöffnung (27) an einem Ende des Behandlungsraumes (9) und eine Abwurföffnung (29) am anderen Ende aufweist, dadurch gekennzeichnet, dass der Rotor (3) und das Statorgehäuse (2) symmetrisch zu einer die Rotorachse im Bereich der Eintrittsöffnung (27) rechtwinklig schneidenden Ebene ausgebildet sind.

19. Vorrichtung nach einem der Ansprüche 1 bis 4, dadurch gekennzeichnet, dass der radiale Abstand der Durchfallsegmente (22, 46) zum Rotor (3) verstellbar ist.

20. Vorrichtung nach Anspruch 8, dadurch gekennzeichnet, dass die lösbaren Gehäusewandteile (14, 15) als Durchfallsegmente ausgebildet sind (Fig. 10 und 11).

21. Verfahren zum Schälen und Entkeimen von Maiskörnern, bei dem die Maiskörner in einem Behandlungsraum (9) auf einem wendelförmigen Weg zwischen mit Noppen besetzten Flächen hindurch geführt und aufgebrochen werden, wobei die Keime abgelöst, die Schale abgetrennt und die Kleinteile (Schalenteile und Keime) ausgesiebt werden, dadurch gekennzeichnet, dass die Relativgeschwindigkeit zwischen den mit Noppen besetzten Flächen des Rotors einerseits und dem Statorgehäuse anderseits über die ganze Länge des Behandlungsraumes in wesentlichen konstant ist.

## Claims

1. A device for the husking and seeding of maize grains comprising a stator (1), in the stator housing (2) of which a rotor (3) is rotatably mounted and which, in the region of the treatment space (9), is partially provided with knubs, whereby the inside of the stator housing defining the treatment space (9), has sifting segments (21, 22) provided with perforations characterised in that the stator housing (2) has, in addition to at least one fixed housing-wall element, at least two releasable housing-wall elements, (14, 15) and that at least one of the releasable housing-wall elements (14, 15) each have at least one knub segment (21) which is radially adjustable relative to the axis of rotation of the rotor.

2. A device according to claim 1 characterised in that the rotor (3) has in the region of the treatment space (9), in rough approximation, the same diameter.

3. A device according to claim 1 characterised in that the knub segments (8, 13, 21) and sifting segments (21, 22) are alternately arranged facing the treatment space (9) on the stator housing (2), and that at least one of the knub segments (21) is mounted on the stator housing so as to be radially adjustable relative to the axis or rotation of the rotor (3).

4. A device according to claim 1 characterised in that the two releasable housing-wall elements (14, 15) are arranged symmetrically in relation to the plane containing the axis of rotation of the rotor.

5. A device according to one of the claims 1 to 4 characterised in that adjustment means (23) for adjusting the knub segments (21) are provided on the outside of the stator housing.

6. A device according to claim 5 characterised in that the adjustment means (23) are located in the end regions of the treatment space (9).

7. A device according to one of the claims 1 to 4 in which the stator has a horizontal standing-plane characterised in that the said plane is orientated at right angles to the standing plane.

8. A device according one of the claims 1 to 4 characterised in that the stator housing (2) is divided into four housing-sectors and that two of these housing-sectors form the releasable housing wall elements (14, 15).

9. A device according to claim 8 characterised in that the two releasable housing-wall elements (14, 15) comprising the housing-sectors have in addition to the knub segment (21) two sifting segments (22).

10. A device according to claim 9 characterised in that two housing sectors located opposite one another and intersecting the plane are fixedly connected to the stator (1).

11. A device according to claim 10 characterised in that the housing-sectors fixedly connected to the stator (1) each have a knub segment (8, 13).

12. A device according to claim 11 characterised in that at least one of the two knub segments (8, 13) are arranged on the housing-sector so as to be axially adjustable with respect to the axis of rotation of the rotor.

13. A device according to one of the claims 1 to 4 characterised in that the rotor (3) has a core (24) having a cross-section of a regular polygon to which is releasably fastened knub plates (26) having a cross section in the shape of a segment of a circle and having knubs thereon.

14. A device according to claim 13 characterised in that the knub plates (26) extend in one piece over the whole length of the treatment space (9).

15. A device according to claim 14 characterised in that the knub plates (26) are provided in the entry region of the treatment space (9), with helically extending knubs or ribs.

16. A device according to one of the claims 13 to 15 characterised in that the casing surface of the rotor (3) is a cylindrical surface.

17. A device according to one of the claims 3 to 5 characterised in that the casing surface of the rotor (3) is a conical surface which tapers towards the entry or discharge end of the treatment space (9).

18. A device according to one of the claims 1 to 17 in which the stator housing (2) has an entry opening (27) at one end of the treatment space (9) and a discharge opening (29) at the other end characterised in that the rotor (3) and the stator housing (2) are symmetrically constructed relative to a plane which intersects at right angles the rotor axis in the region of the entry opening (27).

19. A device according to one of claims 1 to 4 characterised in that the radial distance of the sifting segments (22, 46) from the rotor (3) is adjustable.

20. A device according to claim 8 characterised in that the releasable housing-wall elements (14, 15) are formed as sifting segments (Figures 10 and 11).

21. A method of husking and seeding maize corns by which the maize corns are guided through a treatment space (9) on a helical path between surfaces provided with knubs and broken up, whereby the seeds are released, the husk separated and the small pieces (huskpieces and seeds) filtered out characterised in that the relative speed between the surfaces of the rotors having the knubs thereon on the one hand, and the stator housing on the other is essentially constant over the whole length of the treatment space.

## Revendications

1. Dispositif permettant l'épluchage et l'égrenage des grains de maïs avec un stator (1) dont le bord (2) supporte à pivot un rotor (3), qui est équipé au moins partiellement de noppes (pointes) dans la zone l'enceinte de traitement (9) tandis que la face intérieure du corps de stator délimitant l'enceinte de traitement (9) présente des segments de criblage (21, 22) pourvus de tamis perforés, caractérisé en ce que le corps de stator (2) présente, outre au moins une partie de paroi de corps fixe, au moins deux parties de parois de corps amovibles (14, 15) et qu'au moins les parties de parois de corps amovibles (14, 15) présentent au moins un segment à noppes (21) et peuvent être déplacées radialement vers l'axe de rotation du rotor.

2. Dispositif selon la revendication 1, caractérisé en ce que le rotor (3) présente très approximativement le même diamètre dans la zone de l'enceinte de traitement (9).

3. Dispositif selon la revendication 1, caractérisé en ce que des segments de noppes (8,13, 21) et des segments de criblage (21, 22) tournés alternativement vers le corps de stator (2) et l'enceinte de traitement (9) sont prévus et qu'au moins l'un des segments de noppes (21) est monté sur le corps de stator (2), avec possibilité de déplacement radial vers l'axe de rotation du rotor.

4. Dispositif selon la revendication 1, caractérisé en ce que les deux parties de parois de corps amovibles (14, 15) sont disposées symétriquement par rapport à un plan contenant l'axe de rotation du rotor.

5. Dispositif selon l'une des revendications 1 à 4, caractérisé en ce que des moyens de réglage (23) pour le déplacement de segments de noppes (21) sont montés sur le côté extérieur du corps du stator.

6. Dispositif selon la revendication 5, caractérisé en ce que les moyens de réglage (23) sont disposés dans les zones terminales de l'enceinte de traitement (9).

7. Dispositif selon l'une des revendications 1 à 4 dans lequel le stator présente un plan d'appui horizontal, caractérisé en ce que le plan précité est disposé perpendiculairement au plan d'appui.

8. Dispositif selon l'une des revendications 1 à 4, caractérisé en ce que le corps de stator (2) est subdivisé en quatre secteurs de corps et que deux de ces secteurs de corps constituent des parties de parois de corps amovibles (14, 15).

9. Dispositif selon la revendication 8, caractérisé en ce que les deux parties de parois de corps amovibles (14, 15) constituant des secteurs de corps présentent, outre le segment à noppes (21), deux segments de criblage (22).

10. Dispositif selon la revendication 8, caractérisé en ce que deux secteurs de corps opposés et recoupant le plan sont assemblés de manière fixe au stator (1).

11. Dispositif selon la revendication 10, caractérisé en ce que les secteurs de corps assemblés de manière fixe au stator (1) présentent chacun un segment à noppes (8, 13).

12. Dispositif selon la revendication 11, caractérisé en ce qu'au moins l'un des deux segments à noppes (8, 13) est disposé sur le secteur de corps, avec possibilité de déplacement axial vers l'axe de rotation du rotor.

13. Dispositif selon l'une des revendications 1 à 4, caractérisé en ce que le rotor (3) présente un noyau (24) formant en coupe un polygone régulier sur lequel sont fixées des plaques à noppes (26) ayant une section en segment de cercle et pourvues de noppes.

14. Dispositif selon la revendication 13, caractérisé en ce que les plaques à noppes (26) s'étendent en une pièce sur toute la longueur de l'enceinte de traitement (9).

15. Dispositif selon la revendication 14, caractérisé en ce que les plaques à noppes (26) sont pourvues, dans la zone d'entrée de l'enceinte de traitement (9), de noppes ou de nervures disposées hélicoïdalement.

16. Dispositif selon l'une des revendications 13 à 15, caractérisé en ce que la surface d'enveloppe du rotor (3) est une surface cylindrique.

17. Dispositif selon l'une des revendications 13 à 15, caractérisé en ce que la surface d'enveloppe du rotor (3) est une surface conique qui est rétrécie vers l'extrémité d'entrée ou d'évacuation de l'enceinte de traitement (9).

18. Dispositif selon l'une des revendications 1 à 7, dans lequel le corps de stator (2) présente un orifice d'entrée (27) à une extrémité de l'enceinte de traitement (9) et un orifice d'évacuation (29) à l'autre extrémité, caractérisé en ce que le rotor (3) et le corps de stator (2) sont disposés symétriquement par rapport à un plan recoupant perpendiculairement l'axe du rotor dans la zone de l'orifice d'entrée (27).

19. Dispositif selon l'une des revendications 1 à 4, caractérisé en ce que la distance radiale des segments de criblage (22, 46) par rapport au rotor (3) peut être réglée.

20. Dispositif selon la revendication 8, caractérisé en ce que les parties de parois de corps amovibles (14, 15) sont constituées sous forme de segments de criblage (figures 10 et 11).

21. Procédé permettant l'épluchage et l'égrenage des grains de maïs, dans lequel les grains de maïs sont amenés dans une enceinte de traitement (9) suivant un trajet hélicoïdal entre des surfaces pourvues de noppes et y sont décortiqués, tandis que les grains sont détachés, les enveloppes sont séparées et les petits éléments (morceaux d'enveloppes et grains) sont séparés par criblage, caractérisé en ce que la vitesse relative entre les surfaces du rotor équipé de noppes d'une part et le corps de stator d'autre part est essentiellement constante sur toute la longueur de l'enceinte de traitement.
